# DEMANDE DE BREVET EUROPEEN

(11) **EP 2 960 424 A1**
(43) Date de publication de la demande: **30.12.2015**
(21) Numéro de dépôt: 15173890.3
(22) Date de dépôt: 25.06.2015
(51) Int. Cl.: E06B 9/42, E06B 9/54, E06B 9/60, E04F 10/06

(54) **DISPOSITIF DE MISE EN TENSION D'UNE TOILE DE STORE**

(30) Priorité: 26.06.2014 FR 1455981
(71) Demandeur: Mariton, 13250 Saint-Chamas (FR)
(72) Inventeur: WATTRELOS, Cyril, 13330 PELISSANNE (FR); MAUMI, Pierre Luc, 13006 MARSEILLE (FR)
(74) Mandataire: Roman, Alexis

(57) **Abrégé**

L'invention concerne un dispositif de mise en tension d'une toile de store, comportant:
- un tube d'enroulement (3) monté mobile en rotation et sur lequel s'enroule et se déroule la toile (2),
- un ressort hélicoïdal (5) disposé dans le tube (3),
- un écrou (6) monté mobile en translation dans le tube (3) selon l'axe longitudinal (A) de ce dernier, lequel écrou coopère avec ledit tube de sorte que la rotation dudit écrou entraîne la rotation dudit tube et inversement,
- l'écrou (6) se déplace axialement par vissage sur les spires du ressort (5) lors de la rotation du tube (3), ledit écrou se déplaçant ainsi jusqu'à atteindre une position de butée où il est en prise avec ledit ressort, ce dernier exerçant alors un couple de rappel sur ledit écrou lorsque ledit tube poursuit sa rotation,
- le ressort hélicoïdal (5) et l'écrou (6) présentent chacun un élément de butée complémentaire, qui coopèrent lorsque ledit écrou atteint la position de butée, de sorte que la poursuite de la rotation dudit écrou induise un mouvement de torsion audit ressort.

## Description

### Domaine technique de l'invention.

L'invention a pour objet un dispositif de mise en tension d'une toile de store. Elle a également pour objet un mécanisme d'enroulement d'une toile de store intégrant un tel dispositif de mise sous tension. Elle a encore pour objet un procédé permettant de régler ce mécanisme d'enroulement.

Elle concerne le domaine technique des stores enrouleurs et plus particulièrement des dispositifs permettant de tendre les toiles de store lorsqu'elles sont déroulées.

### État de la technique.

Lorsqu'une toile de store est partiellement ou totalement déroulée, il est avantageux qu'elle soit mise en tension. D'un point de vue esthétique, une toile tendue qui est plane a un aspect visuel plus attractif qu'une toile détendue qui forme une vague ou un pli. En outre, une toile tendue permet de renforcer sa résistance au vent.

Les dispositifs de mise en tension sont connus de l'art antérieur. Le document brevet FR 2.937.673 (GODEST) décrit par exemple un mécanisme de tension dans lequel une barre de traction est associée à la toile. Cette barre incorpore un axe tenant respectivement à ses extrémités deux engrenages, chaque engrenage pouvant coopérer avec une crémaillère disposée en vis-à-vis, dans un montant constitutif du cadre. La barre de traction incorpore un ressort de torsion hélicoïdal apte à exercer un couple moteur sur ces engrenages de manière à tendre constamment le store.

Ce mécanisme présente entre autres inconvénients d'être relativement complexe à réaliser et encombrant.

Complexe car il est nécessaire d'installer des crémaillères dédiées dans les montants du cadre. Ce mécanisme n'est donc pas, ou difficilement, adaptable à des stores existants.

L'encombrement provient du fait que la barre de tension doit avoir un diamètre conséquent pour recevoir les engrenages et le ressort hélicoïdal. Cette barre de tension impacte en outre l'aspect visuel de la toile.

Le document brevet CN 201 924 815 (YUNLONG) décrit un dispositif de décélération d'une toile de store comportant un tube d'enroulement monté mobile en rotation et sur lequel s'enroule et se déroule la toile de store. Un ressort hélicoïdal est disposé dans le tube d'enroulement, un écrou à extrémité conique étant adapté pour se déplacer axialement par vissage sur les spires dudit ressort hélicoïdal.

Le fonctionnement de ce dispositif est tel que lorsque l'écrou atteint une première position de butée, il est bloqué en rotation, le tube d'enroulement ne pouvant plus poursuivre sa rotation.

Lorsque l'écrou se déplace à l'opposé de cette première position de butée, il rentre en contact avec un bloc amortisseur ayant également une extrémité conique complémentaire de celle de l'écrou. Plus particulièrement, lorsque l'extrémité conique de l'écrou rentre en contact avec l'extrémité conique complémentaire du bloc amortisseur, un phénomène de friction apparait entre ces deux éléments, lequel phénomène provoque la décélération du tube d'enroulement. Dans cette position, le ressort exerce une force axiale qui a pour effet de plaquer l'écrou contre le bloc amortisseur, augmentant de fait le couple de friction.

Ce dispositif de décélération est relativement complexe et encombrant notamment du fait de la présence du bloc amortisseur. En outre, ce dispositif est inadapté à la mise en tension d'une toile de store dans la mesure où le couple de friction généré n'a d'effet que sur une toile en mouvement qui remonte vers sa position enroulée, ce couple étant inopérant sur une toile qui est bloquée dans une position partiellement ou totalement déroulée.

L'invention vise à remédier à cet état des choses. En particulier, un objectif de l'invention est de proposer un dispositif de mise en tension qui soit compact.

Un autre objectif de l'invention est de pouvoir adapter ce dispositif de mise en tension dans un store existant, en modifiant à minima ces éléments constitutifs.

Encore un autre objectif de l'invention est de proposer un dispositif de mise en tension dont la conception est simple et peu onéreuse.

Un objectif supplémentaire de l'invention est de proposer un dispositif de mise en tension qui ne modifie pas l'aspect visuel de la toile.

L'invention a également comme objectif de proposer un dispositif de mise en tension dont le réglage est simple et rapide.

### Divulgation de l'invention.

La solution proposée par l'invention est un dispositif de mise en tension d'une toile de store, comportant :
- un tube d'enroulement monté mobile en rotation et sur lequel s'enroule et se déroule la toile de store,
- un ressort hélicoïdal disposé dans le tube d'enroulement,
- un écrou monté mobile en translation dans le tube d'enroulement selon l'axe longitudinal de ce dernier, lequel écrou coopère avec ledit tube de sorte que la rotation dudit écrou entraîne la rotation dudit tube et inversement.

L'écrou est adapté pour se déplacer axialement par vissage sur les spires du ressort hélicoïdal lors de la rotation du tube d'enroulement, ledit écrou se déplaçant ainsi jusqu'à atteindre une position de butée où il est en prise avec ledit ressort, ce dernier exerçant alors un couple de rappel sur ledit écrou lorsque ledit tube poursuit sa rotation. Le ressort hélicoïdal et l'écrou présentent chacun un élément de butée complémentaire, qui coopèrent lorsque ledit écrou atteint la position de butée, de sorte que la poursuite de la rotation dudit écrou induise un mouvement de torsion audit ressort.

Le mécanisme de mise en tension est donc maintenant directement intégré dans le tube d'enroulement, et non pas déporté à une autre extrémité de la toile. Cette conception permet non seulement d'avoir un dispositif compact, mais encore de pouvoir aisément l'intégrer dans un mécanisme d'enroulement existant. En outre, puisque ce dispositif de mise en tension est logé dans le tube d'enroulement, l'aspect visuel de la toile est intégralement préservé.

D'autres caractéristiques avantageuses de l'invention sont listées ci-dessous. Chacune de ces caractéristiques peut être considérée seule ou en combinaison avec les caractéristiques remarquables définies ci-dessus, et faire le cas échéant l'objet de demandes divisionnaires :
- Le ressort hélicoïdal est avantageusement monté mobile en rotation dans le tube d'enroulement, ledit ressort étant couplé fonctionnellement à un mécanisme à roue libre qui autorise une rotation dudit ressort selon un unique sens de rotation qui correspond au sens de rotation dudit tube lorsque la toile est déroulée.
- Le ressort hélicoïdal est préférentiellement couplé fonctionnellement à un mécanisme pour régler la course de l'écrou sur ledit ressort avant qu'il n'atteigne la position de butée.
- Le mécanisme de réglage peut être un mécanisme à roue libre qui autorise une rotation du ressort hélicoïdal selon un unique sens de rotation, lequel mécanisme à roue libre est adapté pour interrompre momentanément l'entraînement en rotation dudit ressort, de sorte que la rotation du tube d'enroulement entraîne le déplacement axial de l'écrou sur ledit ressort.

- Le mécanisme de réglage peut comprendre : - une roue dentée solidaire du ressort hélicoïdal ; - une vis de réglage dont les spires sont en prise avec les dents de la roue dentée ; un logement cylindrique présentant une paroi de fond et dans lequel est insérée la vis de réglage, laquelle vis est montée mobile en rotation et en translation selon l'axe longitudinal commun dudit logement et de ladite vis ; un ressort hélicoïdal de compression disposé dans le logement, lequel ressort exerce un effort sur la vis de réglage qui tend à pousser cette dernière vers la paroi de fond ; une vis de bridage agissant sur le ressort de compression pour régler l'effort appliqué sur la vis de réglage.
- Avantageusement, la roue dentée et la vis de réglage coopèrent de sorte que : - la mise en rotation de la roue dentée dans un sens de rotation provoque le déplacement de la vis de réglage vers le ressort de compression, de sorte que ledit ressort se comprime et que ladite vis s'escamote à chaque dent de ladite roue dentée, autorisant la rotation de ladite roue dans ce sens de rotation ; - la mise en rotation de la roue dentée dans le sens de rotation opposé provoque le déplacement de la vis de réglage vers la paroi de fond du logement, de sorte que les spires de ladite vis bloquent les dents de ladite roue dentée et empêchent la rotation de ladite roue dans cet autre sens de rotation.

Un autre aspect de l'invention concerne un mécanisme d'enroulement d'une toile de store comportant :
- un cadre adapté pour être fixé sur, ou dans, le châssis d'une fenêtre, ledit cadre présentant un bord supérieur, un bord inférieur et deux bords latéraux,
- une toile de store qui s'enroule et se déroule sur un tube d'enroulement, laquelle toile présente une première extrémité fixée sur ledit tube et une seconde extrémité qui coulisse dans les bords latéraux du cadre, entre :
   o une position repliée où la toile est enroulée sur le tube enrouleur, sa seconde extrémité étant située au niveau du bord supérieur du cadre,
   o et une position d'occultation où la toile est déroulée, sa seconde extrémité étant située au niveau du bord inférieur du cadre,
- un boîtier disposé au niveau du bord supérieur du cadre, le tube d'enroulement étant monté mobile en rotation dans ledit boîtier, ce dernier intégrant le dispositif de mise en tension conforme à l'une des caractéristiques précédentes.

Encore un autre aspect de l'invention concerne un procédé pour régler le mécanisme d'enroulement précité, lequel procédé comprend les étapes suivantes :
- enrouler préalablement la toile sur le tube enrouleur de sorte que sa seconde extrémité soit en position repliée,
- positionner l'écrou dans la position de butée,
- régler le mécanisme à roue libre de manière à ce que le déroulement de la toile entraîne la mise en rotation : du tube enrouleur, de l'écrou, et du ressort hélicoïdal,
- dérouler partiellement la toile jusqu'à ce que sa seconde extrémité soit située à une distance comprise entre 5 cm et 20 cm du bord inférieur du cadre,
- enrouler la toile jusqu'à ce que sa seconde extrémité soit en position repliée, lequel enroulement entraîne la mise en rotation du tube enrouleur et de l'écrou, tandis que le mécanisme à roue libre bloque la rotation du ressort hélicoïdal, provoquant le déplacement axial dudit écrou sur ledit ressort,
- régler le mécanisme à roue libre de manière à interrompre toute rotation du ressort hélicoïdal.

Selon une caractéristique avantageuse de l'invention permettant de peaufiner le réglage du couple de rappel après avoir neutralisé le mécanisme à roue libre (8), on peut utiliser un outil pour faire tourner la vis de réglage et entraîner en rotation la roue dentée et donc le ressort hélicoïdal, ce qui a pour effet d'amplifier ou de diminuer la torsion dudit ressort et par là même le couple de rappel.

### Description des figures.

D'autres avantages et caractéristiques de l'invention apparaîtront mieux à la lecture de la description d'un mode de réalisation préféré qui va suivre, en référence aux dessins annexés, réalisés à titre d'exemples indicatifs et non limitatifs et sur lesquels :
- la figure 1a est une vue schématique en coupe longitudinale du mécanisme d'enroulement conforme à l'invention, la toile étant enroulée sur le tube enrouleur,
- la figure 1b est une vue schématique en coupe longitudinale du mécanisme d'enroulement conforme à l'invention, la toile étant partiellement déroulée, le mécanisme de réglage de la course de l'écrou étant neutralisé,
- la figure 1c est une vue schématique en coupe longitudinale du mécanisme d'enroulement conforme à l'invention, la toile étant enroulée sur le tube enrouleur, le mécanisme de réglage de la course de l'écrou étant neutralisé,
- la figure 1d est une vue schématique en coupe longitudinale du mécanisme d'enroulement conforme à l'invention, la toile étant complètement déroulée, le mécanisme de réglage de la course de l'écrou étant neutralisé,
- la figure 2a est une vue en coupe selon 2a-2a du mécanisme de réglage de la course de l'écrou schématisé sur la figure 1a,
- la figure 2b est une vue en coupe selon 2b-2b du mécanisme de réglage de la course de l'écrou schématisé sur la figure 1b,
- la figure 2c est une vue en coupe selon 2c-2c du mécanisme de réglage de la course de l'écrou schématisé sur la figure 1c,
- la figure 2d est une vue en coupe selon 2d-2d du mécanisme de réglage de la course de l'écrou schématisé sur la figure 1d,
- la figure 3a est une vue en coupe selon 3a-3a de la figure 2a,
- la figure 3b est une vue en coupe selon 3b-3b de la figure 2b,
- la figure 3c est une vue en coupe selon 3c-3c de la figure 2c,
- la figure 3d est une vue en coupe selon 3d-3d de la figure 2d,
- la figure 4 est une vue en coupe selon 4-4 de la figure 3a,
- la figure 5 est une vue agrandie de la coupe selon 5-5 de la figure 3a.

### Modes préférés de réalisation de l'invention.

Le dispositif de mise en tension objet de l'invention est utilisé pour mettre en tension la toile d'un store. Cette toile peut aussi bien être une toile en tissu pour tamiser ou occulter la lumière du jour, qu'une moustiquaire. Le store peut être un store de fenêtre, de toiture ou de véranda.

Le store comprend un mécanisme permettant d'enrouler la toile 2. En se rapportant aux figures 1a à 1d, ce mécanisme d'enroulement comprend un cadre 1 adapté pour être fixé sur, ou dans, le châssis d'une fenêtre. Le cadre 1 présente un bord supérieur 10, un bord inférieur 11 et préférentiellement deux montants latéraux 12. Ces montants latéraux 12 peuvent se présenter sous la forme de glissières. Dans le cas d'un store de fenêtre ou de toiture, le cadre a par exemple une longueur comprise entre 1 m et 3 m et une largeur comprise entre 50 cm et 2 m. Dans le cas d'un store de véranda, ces dimensions peuvent être plus importantes.

La toile 2 s'enroule et se déroule sur un tube d'enroulement 3. Elle présente une première extrémité 20 fixée sur le tube 3 et une seconde extrémité 21 qui coulisse dans les glissières latérales 12. Avantageusement, la seconde extrémité 21 est pourvue de languettes latérales qui glissent dans ces glissières 12 pour assurer un meilleur guidage de la toile 2. En pratique, la seconde extrémité 21 est déplacée manuellement par l'utilisateur.

L'extrémité 21 coulisse dans le cadre 1 entre une position repliée (figures 1a et 1c) et une position d'occultation (figure 1d).

En position repliée, la toile 2 est enroulée sur le tube enrouleur 3 et libère totalement le cadre 1. Sa seconde extrémité 21 est située au niveau du bord supérieur 10 du cadre. La toile 2 peut être maintenue enroulée au repos grâce à un ressort (non représenté) relié au tube enrouleur 3.

En position d'occultation, la toile 2 est déroulée et occulte intégralement le cadre 1. Un mécanisme de verrouillage à targettes 13, par exemple installé dans le montant inférieur 11, permet de maintenir la seconde extrémité 21 en position d'occultation. Cette extrémité 21 peut bien évidemment être fixée sélectivement entre ces deux positions extrêmes pour n'occulter que partiellement le cadre 1.

Le tube d'enroulement 3 est monté mobile en rotation dans un boîtier 4 disposé au niveau du bord supérieur 10 du cadre 1. Chaque extrémité du tube 3 est préférentiellement montée pivotante sur des paliers 41 (figures 3a à 3d) intégrés dans le boîtier 4. Des moyens de réduction des frottements du type paliers à bille ou paliers en PTFE, peuvent être utilisés.

En position repliée, la toile 2 est intégralement logée dans le boîtier 4. Ce dernier a une longueur qui correspond sensiblement à la largeur du cadre 1. Sa largeur - ou son diamètre - dépend des dimensions et/ou de l'épaisseur de la toile 2. Le boîtier 4 peut être fabriqué en plastique ou en aluminium, être constitué d'une ou plusieurs pièces, et être fixé de manière démontable sur le cadre 1.

Le tube 3 peut être réalisé en métal, en aluminium, en plastique, en carbone, ou dans un matériau composite. Il a une longueur égale ou supérieure à la largeur de la toile 2. Son diamètre interne est compris entre 1 cm et 10 cm, préférentiellement 3 cm. Son épaisseur est comprise entre 2 mm et 1 cm selon la nature du matériau choisi.

Conformément à l'invention, le tube d'enroulement 3 intègre directement le mécanisme permettant de mettre en tension la toile lorsque son extrémité inférieure 21 est en position d'occultation.

En se rapportant aux figures annexées et plus particulièrement aux figures 3a à 3d, ce mécanisme de mise en tension comprend un ressort hélicoïdal 5 disposé dans le tube 3, lequel ressort 5 et lequel tube 3 sont coaxiaux. Ce ressort 5 est un ressort cylindrique à fil de section circulaire, généralement commercialisé comme ressort de compression.

A titre d'exemple illustratif, le ressort 5 est réalisé en acier inoxydable ou en corde à piano. Sa longueur est comprise entre 10 cm et 20 cm, avantageusement 15 cm. Son diamètre moyen est d'environ 1 cm pour un tube 3 de diamètre interne 3 cm. Le nombre de spires utiles est compris entre 20 et 60. Le pas entre deux spires adjacentes est d'environ 4 mm. Le diamètre du fil est compris entre 0,5 mm et 3 mm.

Le ressort 5 comprend une extrémité libre 51 et une extrémité 52 qui est couplée fonctionnellement au mécanisme de réglage 8 décrit plus après dans la description. Selon le réglage de ce mécanisme 8, le ressort 5 peut être :
- soit fixe : c'est-à-dire sans degré de liberté en rotation autour de l'axe longitudinal A ; exception faite d'un mouvement de torsion dudit ressort,
- soit mobile en rotation : c'est-à-dire avec un degré de liberté en rotation selon l'axe longitudinal A, indépendamment, ou simultanément à la rotation du tube 3.

Le mécanisme de mise en tension comprend également un écrou 6 monté mobile en translation dans le tube 3, selon l'axe longitudinal A. Sur les figures annexées, l'écrou 6 se présente sous la forme d'une pièce cylindrique dont le diamètre externe correspond au diamètre interne du tube 3. Son diamètre interne correspond sensiblement à celui du ressort 5. Sa longueur est par exemple comprise entre 1 cm et 3 cm. Il peut être réalisé en métal ou en plastique du type PTFE de manière à réduire les frottements avec la surface interne du tube 3.

Sur les figures 4 et 5, l'écrou 6 comporte, sur sa surface extérieure, au moins une, préférentiellement deux gorges 63. Ces gorges sont longitudinales et s'étendent sur toute la longueur de l'écrou 6. La surface interne du tube 3 comporte des nervures longitudinales 33 de formes complémentaires, adaptées pour se loger dans les gorges 63. Lorsque les nervures 33 sont en prise avec les gorges 63, l'écrou 6 coopère avec le tube 3 de sorte que la rotation dudit écrou entraîne la rotation dudit tube et inversement, lequel écrou conservant son degré de liberté en translation dans ledit tube.

La surface interne de l'écrou 6 est filetée de manière à pouvoir se visser sur les spires du ressort 5. L'écrou 6 est ainsi adapté pour se déplacer axialement par vissage sur les spires du ressort 5 lors de la rotation du tube 3. En pratique, lorsque le ressort 5 est fixe, et que le tube 3 est mis en rotation, les nervures 33 qui sont en prise avec les gorges 63 entraînent l'écrou 6 en rotation. L'écrou 6 se déplace alors axialement par vissage sur les spires du ressort 5 lors de la rotation du tube 3.

L'écrou 6 se déplace ainsi axialement sur le ressort 5 jusqu'à atteindre une position de butée (figures 1a, 1b, 1d, 3a, 3b, 3d, 5) où il est en prise avec ledit ressort. Dans cette position de butée, lorsque le tube 3 poursuit sa rotation, l'écrou 6 est également entraîné en rotation : le ressort 5 se met alors en torsion, exerçant de fait un couple de rappel sur l'écrou 6 et donc sur le tube 3.

Pour simplifier la conception du dispositif, le ressort 5 et l'écrou 6 présentent chacun un élément de butée complémentaire, qui coopèrent lorsque ledit écrou atteint la position de butée, de sorte que la rotation dudit écrou induise un mouvement de torsion audit ressort. Sur les figures 3a et 5, l'extrémité libre 51 du ressort 5 est conformée de manière à présenter une portion de fil droite, orientée parallèlement ou perpendiculairement à l'axe A. L'écrou 6 présente un élément 61 en saillie contre laquelle vient buter cette extrémité libre 51 ainsi conformée, lorsque ledit écrou atteint ladite extrémité. Entraîné par le tube 3, l'écrou 6 continue son mouvement de rotation de sorte que l'élément 61 agit sur l'extrémité libre 51 pour créer un couple de torsion dans le ressort 5. Ce couple de torsion est en fait un couple de rappel, qui s'oppose à la rotation de l'écrou 6 et donc à celle du tube 3.

Il est avantageux d'éviter que le ressort 5 ne plie lorsque l'écrou 6 est éloigné de l'extrémité libre 51. En effet, cette dernière pourrait interférer avec le tube 3 et plus particulièrement avec les nervures 33. Pour remédier à cela, on prévoit de loger une tige 7 dans le ressort 5. Sur les figures annexées, cette tige 7 est coaxiale au ressort 5. En pratique, la tige 7 est rigide, en métal ou en plastique, son diamètre étant inférieur au diamètre interne du ressort 5. Elle garantit ainsi l'horizontalité et la coaxialité du ressort 5 en tout point de la course de l'écrou 6. Une des extrémités de la tige 7 peut également être couplée fonctionnellement à un frein (non représenté) qui ralentit la remontée de la toile 2, et participe au confort de la manipulation du store.

Indépendamment de sa coopération avec l'écrou 6, le ressort 5 est monté mobile en rotation dans le tube 3. Ce degré de liberté en rotation est toutefois temporaire.

Selon un mode de réalisation préféré de l'invention, le ressort 5 est couplé fonctionnellement à un mécanisme 8 pour régler la course de l'écrou 6 sur ledit ressort avant qu'il n'atteigne la position de butée, et par là même le couple de torsion exercée sur le tube 3. Comme cela apparait sur les figures annexées, ce mécanisme 8 est agencé à l'extrémité 52 du ressort 5. Il se présente sous la forme d'un mécanisme à roue libre qui autorise une rotation du ressort 5 selon un unique sens de rotation et le bloque dans l'autre. Ce sens de rotation correspond au sens de rotation du tube 3 lorsque la toile 2 est déroulée. Le ressort 5 peut ainsi être entraîné en rotation lorsque la toile 2 se déroule, et être bloqué en rotation lorsque ladite toile s'enroule sur le tube 3.

En se rapportant aux figures 2a et 3a, le mécanisme 8 est formé par une roue dentée 80 solidaire du ressort 5. Cette roue dentée 80 est fixée à l'extrémité 52 du ressort 5. Elle est située à l'extérieur du tube 3, et est déportée de l'extrémité de ce dernier. L'axe de rotation de cette roue dentée 80 correspond à l'axe longitudinal A. Il s'agit par exemple d'une roue en aluminium ou en PTFE, dont le diamètre est compris entre 2 cm et 5 cm. Elle comporte par exemple 20 dents.

Cette roue dentée 80 s'engrène sur une vis de réglage 81 dont les spires sont en prise avec les dents de ladite roue. Sur les figures annexées, la roue dentée 80 et la vis 81 ont leur axe de rotation orthogonaux, l'axe de rotation B de la vis 81 étant perpendiculaire à l'axe longitudinal A.

La vis de réglage 81 est insérée dans un logement cylindrique 810 solidaire du boîtier 4. Ce logement 810 peut par exemple être obtenu lors du moulage du boîtier 4 ou être rapporté. Son axe longitudinal est coaxial à l'axe de rotation B de la vis de réglage 81. Le logement 810 est borgne, c'est-à-dire qu'il est obturé par une paroi de fond 811. Le diamètre interne du logement 810 est légèrement supérieur, par exemple de 1 mm, au diamètre externe de la vis de réglage 81. De cette manière la vis de réglage 81 est non seulement montée mobile en rotation dans le logement 810, mais a également un degré de liberté en translation selon l'axe longitudinal commun B. Le logement 810 présente une ouverture radiale 812 par laquelle la roue dentée 80 s'engrène sur la vis de réglage 81.

Un ressort hélicoïdal de compression 82 est installé dans le logement 810. Ce ressort 82 est agencé de manière à exercer un effort sur la vis de réglage 81 qui tend à pousser cette dernière vers la paroi de fond 811. Pour régler la longueur du ressort 82, et donc la force exercée sur la vis de réglage 81, une vis de bridage 83 est montée dans le logement 810. Cette vis de bridage 83 comprend un filetage qui coopère avec un taraudage complémentaire réalisé sur la surface interne du logement 810. En réglant par vissage la position de la vis de bridage 83 dans le logement 810, on règle la longueur du ressort 82 et donc l'effort appliqué sur la vis de réglage 81.

Sur la figure 2a, le ressort 82 est libre ou pas totalement comprimé par la vis de bridage 83, ses spires étant espacées les unes des autres. Lorsque la roue dentée 80 est mise en rotation dans le sens schématisé par la flèche f (qui correspond au sens de rotation du déroulement de la toile 2), les dents de ladite roue s'engrènent sur les filets de la vis 81, et entraîne cette dernière vers le ressort 82. Ce dernier se comprime, permettant à la vis 81 de s'escamoter à chaque dent de la roue 80. La roue dentée 80 peut donc tourner librement dans ce sens de rotation, ainsi que le ressort hélicoïdal 5 : lorsque la toile 2 est déroulée, le tube d'enroulement 3 est mis en rotation, entraînant dans son mouvement l'écrou 6. Lorsque ce dernier est en prise avec l'extrémité 51 du ressort 5, la mise en rotation de l'écrou 6 par le tube 3, entraîne également la rotation du ressort 5 qui peut tourner librement.

Lorsque la roue dentée 80 est mise en rotation dans le sens opposé (qui correspond au sens de rotation de l'enroulement de la toile 2), les dents de ladite roue s'engrènent sur les filets de la vis 81, et entraînent cette dernière vers la paroi de fond 811. La vis 81 étant bloquée contre cette paroi de fond 811, ses spires bloquent les dents de la roue dentée 80 et empêchent la rotation de cette dernière, ainsi que celle du ressort hélicoïdal 5. De fait, dans cette configuration, lorsque la toile 2 est enroulée, le tube d'enroulement 3 est mis en rotation, entraînant dans son mouvement l'écrou 6. Le ressort hélicoïdal 5 ne tournant pas, la rotation du tube 3 entraîne le déplacement axial de l'écrou 6 sur ledit ressort.

On obtient ainsi un mécanisme à roue libre, autorisant la rotation de la roue dentée 80 dans un sens de rotation qui correspondant au déroulement de la toile 2, et qui bloque sa rotation dans le sens d'enroulement de ladite toile.

Sur les figures 2c et 2d, le ressort 82 est totalement comprimé par la vis de bridage 83, ses spires étant jointives. La vis 81 est maintenue contre paroi de fond 811, aucun mouvement de translation n'étant possible, ni vers la paroi de fond, ni vers le ressort 82. Ce blocage en position de la vis 81 est également obtenu lorsque la compression du ressort 82 est telle qu'elle s'oppose à tout mouvement de translation de ladite vis. Dans cette configuration, lorsque la roue dentée 80 est mise en rotation dans le sens schématisé par la flèche f, les spires de la vis 81 bloquent les dents de ladite roue et empêchent la rotation de cette dernière. Il en est de même lorsque la roue dentée 80 est mise en rotation dans le sens opposé. En agissant sur la vis de bridage 83, on peut donc interrompre momentanément l'entraînement en rotation de la roue dentée 80, et par là même l'entraînement en rotation du ressort hélicoïdal 5. La mise en rotation du tube d'enroulement 3 dans le sens d'enroulement ou de déroulement, entraîne le déplacement axial de l'écrou 6 sur ledit ressort, soit vers l'extrémité libre 51, soit à l'opposé de cette dernière.

Le fonctionnement du mécanisme d'enroulement conforme à l'invention va maintenant être décrit plus en détail. Ce fonctionnement peut se décomposer en deux phases distinctes : une phase de réglage du dispositif de mise en tension de la toile 2, et une phase d'utilisation. La phase de réglage est effectuée par un installateur. Toutefois, de par sa facilité de mise en oeuvre, elle peut tout à fait être réalisée par l'utilisateur final.

Dans la phase de réglage, on enroule préalablement la toile 2 sur le tube enrouleur 3, de sorte que sa seconde extrémité 21 soit en position repliée, c'est-à-dire remontée au niveau du bord supérieur 10 du cadre 1 (figures 1a et 3a). L'écrou 6 est également déplacé sur le ressort hélicoïdal 5 jusqu'à atteindre la position de butée où il est en prise avec l'extrémité libre 51.

Le mécanisme à roue libre 8 précitée est réglé de manière à ce que le déroulement de la toile 2 entraîne la mise en rotation : du tube enrouleur 3, de l'écrou 6, et du ressort hélicoïdal 5. Plus particulièrement, en se rapportant à la figure 2a, la vis de bridage 83 est positionnée de manière à laisser libre le ressort 82. Lorsque la toile 2 est déroulée, le tube d'enroulement 3 est mis en rotation, entraînant dans son mouvement l'écrou 6. Ce dernier étant en prise avec l'extrémité 51 du ressort hélicoïdal 5, la mise en rotation de l'écrou 6 entraîne également la rotation dudit ressort qui peut tourner. L'écrou 6 ne se déplace pas sur le ressort hélicoïdal 5 et reste positionné contre l'extrémité libre 51 (figure 3b).

Comme illustrée sur la figure 1b, la toile 2 est ainsi partiellement déroulée jusqu'à ce que sa seconde extrémité 21 soit située à une distance h comprise entre 5 cm et 20 cm du bord inférieur 11 du cadre 1.

Arrivée à cette position, on enroule la toile 2 jusqu'à ce que sa seconde extrémité 21 revienne en position repliée (figure 1c). Cet enroulement entraîne la mise en rotation du tube 3 et de l'écrou 6. Le mécanisme à roue libre 8 bloquant la rotation du ressort hélicoïdal 5 (la vis de réglage 81 étant en butée contre la paroi de fond 811 et bloquant la rotation de la roue dentée 80), l'écrou 6 se déplace axialement sur ledit ressort, et s'éloigne de l'extrémité libre 51. Plus particulièrement, l'écrou 6 se déplace d'une distance L qui est proportionnelle à la longueur de déroulement de la toile 2 illustrée sur la figure 1 b.

En se rapportant à la figure 2c, la phase de réglage s'achève en neutralisant le mécanisme à roue libre 8 pour interrompre toute rotation du ressort hélicoïdal 5. Cette neutralisation est schématisée par les croix sur les figures 1c et 1d. En pratique, on manipule la vis de bridage 83 de manière à comprimer le ressort 82 et bloquer en translation la vis de réglage 81, la roue dentée 80 ne pouvant plus tourner dans aucun des sens de rotation. Dans une variante de réalisation, cette étape de neutralisation du mécanisme 8 est mise en oeuvre lorsque la toile 2 est partiellement déroulée (configuration de la figure 1b).

Lors d'une utilisation normale du store 1 illustrée par la figure 1d, l'utilisateur final déroule la toile 2 à sa convenance. En se déroulant, le mécanisme à roue libre 8 étant neutralisé, la rotation du tube 3 entraîne le déplacement axial de l'écrou 6 sur le ressort hélicoïdal 5, lequel écrou se rapproche de l'extrémité libre 51. L'écrou 6 est en prise avec cette extrémité libre 51 lorsque la seconde extrémité 21 de la toile 2 atteint la position de préréglage où elle est située à la distance h du bord inférieur 11. Passé cette position, l'écrou 6 continue d'être entraîné en rotation par le tube 3. L'écrou 6 met alors en torsion le ressort hélicoïdal 5, lequel ressort exerce un couple de rappel sur ledit écrou. En maintenant la toile 2 en position d'occultation, ce couple de rappel a pour effet de tendre ladite toile.

Si le couple de rappel est trop important, ou au contraire trop faible, il peut être avantageux de le modifier. Pour cela, le mécanisme 8 intègre avantageusement un moyen de réglage du couple de rappel. Ce moyen est adapté pour autoriser une rotation de la roue dentée 80 alors même que le mécanisme 8 est neutralisé. La rotation de la roue dentée 80 entraîne la rotation du ressort 5, laquelle rotation influe sur la torsion dudit ressort et donc sur le couple de rappel. En se rapportant aux figures 2a, 2b, 2c et plus particulièrement à la figure 2d, la vis de réglage 81 comprend une empreinte 813 adaptée pour coopérer avec la tête d'un outil 9. Cette empreinte 813 est réalisée au niveau de la tête de la vis 81, et se présente sous la forme d'une fente (l'outil 9 étant par exemple un tournevis), d'une croix (l'outil 9 étant par exemple un cruciforme), six pans creux (l'outil 9 étant par exemple une clé Allen)..... Afin que la tête de l'outil 9 puisse coopérer avec cette empreinte 813, la vis de bridage 83 est tubulaire de manière à pouvoir être traversée par cet outil. Le monteur ou l'opérateur peut ainsi manipuler l'outil 9 pour faire tourner la vis de réglage 81 autour de l'axe B, dans un sens ou dans l'autre. Selon le sens de rotation choisi, la vis 81 entraîne en rotation la roue dentée 80 et donc le ressort hélicoïdal 5, ce qui a pour effet d'amplifier ou de diminuer la torsion dudit ressort et par là même le couple de rappel. Cette opération de post-réglage du couple de rappel peut également être effectuée lorsque le mécanisme 8 est neutralisé et que la toile 2 est en position repliée (figure 2c).

L'agencement des différents éléments et/ou moyens et/ou étapes de l'invention, dans les modes de réalisation décrits ci-dessus, ne doit pas être compris comme exigeant un tel agencement dans toutes les implémentations. En tout état de cause, on comprendra que diverses modifications peuvent être apportées à ces éléments et/ou moyens et/ou étapes, sans s'écarter de l'esprit et de la portée de l'invention. En particulier :
- Le dispositif de mise sous tension objet de l'invention peut être intégré dans le mécanisme d'enroulement d'une toile de store banne ou de store de terrasse. Ce type de store extérieur permet grâce à une toile tendue par des armatures, de donner de l'ombre sur une terrasse. Le mécanisme d'enroulement est renfermé dans un auvent, une cassette ou un coffre faisant office de boîtier 4.
- La seconde extrémité 21 peut être déplacée automatiquement, par exemple au moyen d'un mécanisme à chaîne intégré dans les montants latéraux 12, ou au moyen de bras articulés dans le cas d'un store banne ou store de terrasse.

Le mécanisme à roue libre peut être un mécanisme à obstacles (ex : cliquets) ou à coincement (ex : à éléments roulants).

## Revendications

1. Dispositif de mise en tension d'une toile (2) de store, **se caractérisant par le fait qu'**il comporte :
- un tube d'enroulement (3) monté mobile en rotation et sur lequel s'enroule et se déroule la toile (2),
- un ressort hélicoïdal (5) disposé dans le tube d'enroulement (3),
- un écrou (6) monté mobile en translation dans le tube d'enroulement (3) selon l'axe longitudinal (A) de ce dernier, lequel écrou coopère avec ledit tube de sorte que la rotation dudit écrou entraîne la rotation dudit tube et inversement,
et dans lequel :
- l'écrou (6) est adapté pour se déplacer axialement par vissage sur les spires du ressort hélicoïdal (5) lors de la rotation du tube d'enroulement (3), ledit écrou se déplaçant ainsi jusqu'à atteindre une position de butée où il est en prise avec ledit ressort, ce dernier exerçant alors un couple de rappel sur ledit écrou lorsque ledit tube poursuit sa rotation,
- le ressort hélicoïdal (5) et l'écrou (6) présentent chacun un élément de butée (51, 61) complémentaire, qui coopèrent lorsque ledit écrou atteint la position de butée, de sorte que la poursuite de la rotation dudit écrou induise un mouvement de torsion audit ressort.

2. Dispositif selon la revendication 1, dans lequel le ressort hélicoïdal (5) est couplé fonctionnellement à un mécanisme (8) de réglage de la course de l'écrou (6) sur ledit ressort avant qu'il n'atteigne la position de butée.

3. Dispositif selon la revendication 2, dans lequel le mécanisme de réglage (8) est un mécanisme à roue libre qui autorise une rotation du ressort hélicoïdal (5) selon un unique sens de rotation, lequel mécanisme à roue libre est adapté pour interrompre momentanément l'entraînement en rotation dudit ressort, de sorte que la rotation du tube d'enroulement (3) entraîne le déplacement axial de l'écrou (6) sur ledit ressort.

4. Dispositif selon l'une des revendications 2 ou 3, dans lequel le mécanisme de réglage (8) comprend :
- une roue dentée (80) solidaire du ressort hélicoïdal (5),
- une vis de réglage (81) dont les spires sont en prise avec les dents de la roue dentée (80),
- un logement cylindrique (810) présentant une paroi de fond (811) et dans lequel est insérée la vis de réglage (81), laquelle vis est montée mobile en rotation et en translation selon l'axe longitudinal commun (B) dudit logement et de ladite vis,
- un ressort hélicoïdal de compression (82) disposé dans le logement (810), lequel ressort exerce un effort sur la vis de réglage (81) qui tend à pousser cette dernière vers la paroi de fond (811),
- une vis de bridage (83) agissant sur le ressort de compression (82) pour régler l'effort appliqué sur la vis de réglage (81).

5. Dispositif selon la revendication 4, dans lequel :
- la vis de réglage (81) comprend une empreinte (813) adaptée pour coopérer avec la tête d'un outil (9) de façon à pouvoir entraîner en rotation la roue dentée (80) dans le logement (810),
- la vis de bridage (83) est tubulaire de manière à pouvoir être traversée par cet outil.

6. Dispositif selon l'une des revendications 4 ou 5, dans lequel la roue dentée (80) et la vis de réglage (81) coopèrent de sorte que :
- la mise en rotation de la roue dentée (80) dans un sens de rotation (f) provoque le déplacement de la vis de réglage (81) vers le ressort de compression (82), de sorte que ledit ressort se comprime et que ladite vis s'escamote à chaque dent de ladite roue dentée, autorisant la rotation de ladite roue dans ce sens de rotation,
- la mise en rotation de la roue dentée (80) dans le sens de rotation opposé provoque le déplacement de la vis de réglage (81) vers la paroi de fond (811) du logement (810), de sorte que les spires de ladite vis bloquent les dents de ladite roue dentée et empêchent la rotation de ladite roue dans cet autre sens de rotation.

7. Mécanisme d'enroulement d'une toile de store comportant :
- un cadre (1) adapté pour être fixé sur, ou dans, le châssis d'une fenêtre, ledit cadre présentant un bord supérieur (10), un bord inférieur (11) et deux montants latéraux (12),
- une toile de store (2) qui s'enroule et se déroule sur un tube d'enroulement (3), laquelle toile présente une première extrémité (20) fixée sur ledit tube et une seconde extrémité (21) qui coulisse dans les montants latéraux (12) du cadre (1), entre :
o une position repliée où la toile (2) est enroulée sur le tube enrouleur (3), sa seconde extrémité (21) étant située au niveau du bord supérieur (10) du cadre (1),
o et une position d'occultation où la toile (2) est déroulée, sa seconde extrémité (21) étant située au niveau du bord inférieur (11) du cadre (1),
- un boîtier (4) disposé au niveau du bord supérieur (10) du cadre (1), le tube d'enroulement (3) étant monté mobile en rotation dans ledit boîtier,
**se caractérisant par le fait que** le boîtier (4) intègre le dispositif de mise en tension conforme à l'une des revendications précédentes.

8. Procédé pour régler le mécanisme d'enroulement conforme à la revendication 7, le dispositif de mise en tension de la toile (2) étant conforme à la revendication 3, lequel procédé comprend les étapes suivantes :
- enrouler préalablement la toile (2) sur le tube enrouleur (3) de sorte que sa seconde extrémité (21) soit en position repliée,
- positionner l'écrou (6) dans la position de butée,
- régler le mécanisme à roue libre (8) de manière à ce que le déroulement de la toile (2) entraîne la mise en rotation : du tube enrouleur (3), de l'écrou (6), et du ressort hélicoïdal (5),
- dérouler partiellement la toile (2) jusqu'à ce que sa seconde extrémité (21) soit située à une distance (h) comprise entre 5 cm et 20 cm du bord inférieur (11) du cadre (1),
- enrouler la toile (2) jusqu'à ce que sa seconde extrémité (21) soit en position repliée, lequel enroulement entraîne la mise en rotation du tube enrouleur (3) et de l'écrou (6), tandis que le mécanisme à roue libre (8) bloque la rotation du ressort hélicoïdal (5), provoquant le déplacement axial duit écrou sur ledit ressort,
- neutraliser le mécanisme à roue libre (8) de manière à interrompre toute rotation du ressort hélicoïdal (5).

9. Procédé selon la revendication 8, consistant à :
- utiliser le dispositif de mise en tension conforme à la revendication 5,
- après avoir neutralisé le mécanisme à roue libre (8) : utiliser un outil (9) pour entraîner en rotation la roue dentée (80) et donc le ressort hélicoïdal (5), ce qui a pour effet d'amplifier ou de diminuer la torsion dudit ressort et par là même le couple de rappel.
